# EUROPÄISCHE PATENTSCHRIFT

(11) **EP 0 306 439 B1**
(45) Veröffentlichungstag und Bekanntmachung des Hinweises auf die Patenterteilung: **15.07.1992**
(21) Anmeldenummer: 88730185.1
(22) Anmeldetag: 17.08.1988
(51) Int. Cl.: H01H 33/91

(54) **Elektrischer Druckgasschalter**
Gas blast electical switch
Interrupteur électrique à gaz comprimé

(30) Priorität: 01.09.1987 DE 8711961 U
(43) Veröffentlichungstag der Anmeldung: 08.03.1989
(73) Patentinhaber: SIEMENS AKTIENGESELLSCHAFT, 80333 München (DE)
(72) Erfinder: Marin, Heiner, D-1000 Berlin 19 (DE)

(56) Entgegenhaltungen:
- CH-A- 494 467
- FR-A- 2 174 838
- GB-A- 1 156 310

## Beschreibung

Die Erfindung bezieht sich auf einen elektrischen Druckgasschalter mit einem feststehenden Schaltstück und einem beweglichen Schaltstück und mit einer Blaseinrichtung, bestehend aus einem feststehenden Blaskolben und einem beweglichen Blaszylinder aus Isolierstoff, dessen Zylinderboden durch einen scheibenförmigen Ansatz des beweglichen Schaltstücks gebildet ist, und bei dem die Verbindung zwischen Zylinderboden und Blaszylinder über in radiale Bohrungen im Zylinderboden befestigte zylindrische Teile erfolgt, die in runde Durchtrittsöffnungen gleichen Durchmessers im Blaszylinder hineinragen.

Ein derartiger elektrischer Druckgasschalter ist aus der US-PS 3 588 407 (= FR-PS 1 575 273) bekannt. Bei dem bekannten Druckgasschalter dienen Zylinderstifte, die in radial gerichteten Bohrungen des Zylinderbodens liegen und in entsprechende runde Durchtrittsöffnungen gleichen Durchmessers im Blaszylinder hineinragen. Diese Zylinderstifte sind außerdem durch senkrecht zu ihnen stehende weitere Stifte im Zylinderboden festgelegt. Diese bekannte Befestigung ist durch die Verstiftung der eigentlichen Haltestifte verhältnismäßig aufwendig. Außerdem ist die äußere Stirnfläche der Haltestifte der Wölbung des Blaszylinders angepaßt und diese ragen nicht über die Oberfläche des Blaszylinders hinaus. Da die Haltestifte aber scharfe Kanten aufweisen, entseht dort eine hohe örtliche Feldstärke, was eine Verschlechterung der dielektrischen Verhältnisse zur Folge hat.

Die FR-A-2 174 838 zeigt eine Durchsteckschraube ("boulon 10"), mit der die Blaszylinder wand 6 an ein Betätigungsteil ("organe d'entraînement 11") festgeschraubt ist.

Der Erfindung liegt die Aufgabe zugrunde, die Befestigung des Blaszylinders an dem Zylinderboden zu vereinfachen und dielektrisch zu verbessern.

Zur Lösung dieser Aufgabe sind bei einem elektrischen Druckgasschalter der eingangs beschriebenen Art gemäß der Erfindung als zylindrische Teile genormte Zylinderkopfschrauben mit Innensechskant verwendet, die in Bohrungen im Zylinderboden eingeschraubt sind, jede Bohrung enthält jeweils zwei Ansenkungen, von denen die äußere mit dem größeren Durchmesser, korrespondierend zum Durchmesser des Zylinderkopfes, als Tiefe nur einen Teil der Höhe des Zylinderkopfes aufweist, und der Zylinderkopf durchsetzt die Durchtrittsöffnungen des Blaszylinders.

Die in dem Zylinderboden eingeschraubte, genormte Zylinderkopfschraube mit Innensechskant ist durch die äußere Ansenkung in ihrer radialen Lage genau festgelegt und ragt um einen bestimmten Teil der Höhe ihres Kopfes über den äußeren Rand des Zylinderbodens. Dieser Teil durchsetzt die runde Durchtrittsöffnung im Blaszylinder und wirkt damit für diesen wie ein genau positionierter Haltezapfen, der die Kräfte vom Zylinderboden auf den Blaszylinder überträgt und somit die dynamischen Beanspruchungen beim Schalten aufnimmt.

Da die genormte Zylinderkopfschraube an den äußeren Kanten ihres Zylinderkopfes abgerundet ist, beeinflußt der über die äußere Mantelfläche des Blaszylinders hinausstehende Teil des Zylinderkopfes das elektrische Feld nicht nachteilig.

Durch die zweite Absenkung in den Bohrungen im Zylinderboden ist der genormte Gewindeteil der eingeschraubten Zylinderkopfschraube teilweise freigeschnitten, so daß die verbleibende Einschraublänge in Hinblick auf die notwendige Kraftübertragung bemessen werden kann. Dadurch erhält man entsprechend eine verhältnismäßig große Dehnlänge der Schraube, wodurch eine größere Sicherheit gegen Lösung erreicht wird.

Obwohl somit einfache genormte Teile für die Befestigung verwendet werden, ist durch die genaue Positionierung der Zylinderkopfschraube eine genaue Ausrichtung und Halterung des normalerweise aus Gewichtsgründen sehr dünnwandig ausgeführten Blaszylinders erzielt, der aus einem Isolierstoff, insbesondere einem Hartgewebe, gefertigt ist. Dies wird noch verbessert, wenn der Durchmesser der äußeren Ansenkung zum Durchmesser des Zylinderkopfes eine Gleit- oder Übergangspassung ergibt.

Aus Gründen einer möglichst gleichmäßigen Kraftübertragung empfiehlt es sich, längs des Umfanges des Blaszylinders gleichmäßig verteilt eine geradzahlige Anzahl von Zylinderkopfschrauben vorzusehen, die jeweils paarweise einander gegenüberstehen.

Im folgenden wird die Erfindung noch anhand des in den Figuren 1 - 3 der Zeichnung dargestellten Ausführungsbeispiels näher erläutert.

In Figur 1 ist in einer schematisch vereinfachten Darstellung der Längsschnitt (gemäß der Schnittlinie I - I in Figur 2) eines elektrischen Druckgasschalters mit einer Blaseinrichtung dargestellt, der rechts der Mittellinie die Ausschaltstellung und links davon die Einschaltstellung einnimmt.

Die Figur 2 zeigt den Schnitt entlang der Schnittlinie II - II in Figur 1. Figur 3 zeigt geschnitten ein Detail der Figur 2 in vergrößertem Maßstab.

Die Schaltkammer 1 eines als Druckgasschalter ausgebildeten Hochspannungs-Leistungschalters, die das Löschgas, insbesondere SF₆, enthält, ist in einem Porzellanschaltgefäß 2 untergebracht. Die Schaltkammer 1 enthält an ihrem oberen, nicht weiter dargestellten Ende das feststehende Schaltstück 3. Das zugehörige bewegliche Schaltstück 4 trägt einen scheibenförmigen Ansatz, der den Zylinderboden 6 bildet, an dem der aus Isolierstoff bestehende Blaszylinder 5 befestigt ist.

Der Blaszylinder 5 und das bewegliche Schaltstück 4 werden gemeinsam von Koppelstangen 7 betätigt, welche die Bewegung eines nicht dargestellten Antriebs übertragen. Die oberen Enden der Koppelstangen 7 durchsetzen eine Durchtrittsöffnung 8 im Zylinderboden 6 und sind durch einen radial angeordneten Steckbolzen 9 mit dem Zylinderboden 6 verbunden, der an der Innenwand 10 des Blaszylinders 5 anliegt. Bei den somit auf den Zylinderboden 6 übertragenen Schaltbewegungen gleitet das bewegliche Schaltstück 4 auf einem Führungsrohr 11.

An der dem feststehenden Schaltstück 4 zugekehrten Stirnseite des Blaszylinders 5 ist ein Düsenkörper 12 vorgesehen. Dieser begrenzt mit der Schaltstückspitze 13 des beweglichen Schaltstücks 4 einen Ringspalt 14 zur Führung des Löschgases. Der Blaszylinder 5 gleitet über den feststehenden Kolben 15, dessen obere Stirnfläche 16 auf gleicher Höhe wie die obere Stirnfläche 17 des Führungsrohres 11 liegt. Der Kolben 15 ist mit mehreren Stangen 18 in nicht weiter dargestellter Weise an einem ebenfalls nicht dargestellten, unter dem Porzellanschaltgefäß 2 liegenden Getriebegehäuse abgestützt, das den Porzellanschaltgefäß 2 mit der Schaltkammer 1 trägt und den Antrieb für das bewegliche Schaltstück 4 und den Blaszylinder 5 enthält.

Der dünnwandige Blaszylinder aus Isolierstoff ist am Zylinderboden 6 mit Hilfe von genormten Zylinderkopfschrauben 19 mit Innensechskant befestigt. Diese sind in radialen Bohrungen 20 im Zylinderboden 6 eingeschraubt (siehe Figur 3). Jede Bohrung 20 enthält zwei Ansenkungen 21, 22, von denen die äußere Ansenkung 21 einen größeren, durch Pfeile angedeuteten Durchmesser 23 aufweist, die zum Durchmesser des Zylinderkopfes 24 korrespondiert und zu diesem eine Gleit- oder Übergangspassung ergibt. Die ebenfalls durch Pfeile angedeutete Tiefe 25 der äußeren Ansenkung 21 beträgt nur einen Teil der Höhe 26 des Zylinderkopfes 24. Auf diese Weise ist die genormte Zylinderkopfschraube 19 genau in der radialen Bohrung 20 des Zylinderbodens 6 fixiert und positioniert.

Dabei ist die Einschraublänge der Zylinderkopfschraube 19 mit Hilfe der zweiten Ansenkung 22 der Bohrung 20 so dimensioniert, daß sie einerseits eindeutig zur Kräfteübertragung ausreicht und andererseits eine möglichst große Dehnlänge der Zylinderkopfschraube 19 ergibt, wodurch deren Befestigung im Zylinderboden 6 eine gute Sicherheit gegen Lösen erhält. Durch diese Ansenkung 22 ist also die Einschraublänge unabhängig von der genormten Gewindehöhe an der Zylinderkopfschraube 19 wählbar.

Im Blaszylinder 5 sind entsprechend der Zahl der Zylinderkopfschrauben 19, die gleichmäßig entlang des Umfanges des Zylinderbodens 6 verteilt angeordnet sind, runde Durchtrittsöffnungen 27 vorgesehen, deren Durchmesser dem Durchmesser 23 der äußeren Ansenkung 21 entspricht. Da die Zylinderköpfe 24 der Zylinderkopfschraube 19 jeweils über den äußeren Umfang des Zylinderbodens 6 hinausragen, durchsetzen sie die runden Durchtrittsöffnungen 27 des Blaszylinders 5 und tragen diesen genau fixiert. Die abgerundeten Kanten 28 des Zylinderkopfes 24 ergeben eine günstige dielektrische Feldverteilung.

Infolge der Passung zwischen der Durchtrittsöffnung 27 und dem Zylinderkopf 24 ist auch eine gleichmäßige Kraftübertragung vom Zylinderboden 6 auf den Blaszylinder 5 garantiert, an der alle Zylinderkopfschrauben 19 beteiligt sind. Die Anzahl der Zylinderkopfschrauben 19 ist geradzahlig gewählt, so daß sich die Zylinderkopfschrauben 19 jeweils paarweise gegenüber stehen.

## Patentansprüche

1. Elektrischer Druckgasschalter mit einem feststehenden Schaltstück (3) und einem beweglichen Schaltstück (4) und mit einer Blaseinrichtung, bestehend aus einem feststehenden Blaskolben (15) und einem beweglichen Blaszylinder (5) aus Isolierstoff, dessen Zylinderboden (6) durch einen scheibenförmigen Ansatz des beweglichen Schaltstücks (4) gebildet ist, und bei dem die Verbindung zwischen Zylinderboden (6) und Blaszylinder (5) über in radiale Bohrungen (20) im Zylinderboden (6) befestigte zylindrische Teile erfolgt, die in runde Durchtrittsöffnungen (27) gleichen Durchmessers im Blaszylinder (5) hineinragen, **dadurch gekennzeichnet,** daß als zylindrische Teile genormte Zylinderkopfschrauben (19) mit Innensechskant verwendet sind, die in Bohrungen (20) im Zylinderboden (6) eingeschraubt sind, daß jede Bohrung (20) jeweils zwei Ansenkungen (21, 22) enthält, von denen die äußere mit dem größeren Durchmesser (23), korrespondierend zum Durchmesser des Zylinderkopfes (24), als Tiefe (25) nur einen Teil der Höhe (26) des Zylinderkopfes (24) aufweist, und daß der Zylinderkopf (24) die Durchtrittsöffnungen (27) des Blaszylinders (5) durchsetzt.

2. Elektrischer Druckgasschalter nach Anspruch 1, **dadurch gekennzeichnet,** daß der Durchmesser (23) der äußeren Ansenkung (21) zum Durchmesser des Zylinderkopfes (24) eine Gleit- oder Übergangspassung ergibt.

3. Elektrischer Druckgasschalter nach Anspruch 1 oder 2, **dadurch gekennzeichnet,** daß längs des Umfanges des Blaszylinders (5) gleichmäßig verteilt eine geradzahlige Anzahl von Zylinderkopfschrauben (19) vorgesehen sind, die jeweils paarweise einander gegenüberstehen.

## Claims

1. Electrical compressed gas-blast circuit-breaker having a fixed contact piece (3) and a movable contact piece (4) and having a blast device, consisting of a fixed blast piston (15) and a movable blast cylinder (5) made of insulating material, the cylinder base (6) of which is formed by a disc-shaped projection of the movable contact piece (4), and in which the connection between cylinder base (6) and blast cylinder (5) is effected by way of cylindrical portions which are secured in radial bore holes (20) in the cylinder base (6) and which extend into round through-openings (27) of equal diameter in the blast cylinder (5), **characterised** **in that** standardized cylinder head screws (19) with hexagon sockets are used as cylindrical portions which are screwed into bore holes (20) in the cylinder base (6), in that each bore hole (20) in each case contains two countersunk portions (21, 22), the outer countersunk portion of which with the greater diameter (23), corresponding to the diameter of the cylinder head (24), only has a part of the height (26) of the cylinder head (24) as a depth (25) and in that the cylinder head (24) passes through the through-openings (27) of the blast cylinder (5).

2. Electrical compressed gas-blast circuit-breaker according to claim 1, **characterised in that** the diameter (23) of the outer countersunk portion (21) in relation to the diameter of the cylinder head (24) results in a transitional or sliding fit.

3. Electrical compressed gas-blast circuit breaker according to claim 1 or 2, **characterised in that** an even number of cylinder head screws (19) are provided evenly distributed along the periphery of the blast cylinder (5), standing opposite each other, in each case, in pairs.

## Revendications

1. Interrupteur électrique à gaz comprimé comportant une pièce de contact fixe (3) et une pièce de contact mobile (4), et un dispositif de soufflage constitué par un piston de soufflage fixe (15) et un cylindre de soufflage mobile (5) réalisé en matière isolante et dont le fond (6) est formé par un appendice saillant en forme de rondelle de la pièce de contact mobile (4), et dans lequel la liaison entre le fond (6) du cylindre et le cylindre de soufflage (5) est réalisée au moyen de pièces cylindriques qui sont fixées dans des perçages radiaux (20), ménagés dans le fond (6) du cylindre, et pénètrent dans des ouvertures circulaires de passage (27) de même diamètre ménagées dans le cylindre de soufflage (5), **caractérisé** par le fait qu'on utilise, comme pièces cylindriques, des vis normalisées à tête cylindrique (19) à six pans creux, qui sont vissées dans les perçages (20) ménagés dans le fond (6) du cylindre, que chaque perçage (20) contient respectivement deux chanfreins (21,22), parmi lesquels le fraisage extérieur possède le plus grand diamètre (23), qui correspond au diamètre de la tête (24) du cylindre et, en tant que profondeur (25), seulement une fraction de la hauteur (26) de la tête (24) du cylindre, et que la tête (24) du cylindre traverse les ouvertures de passage (27) du cylindre de soufflage (5).

2. Interrupteur électrique à gaz comprimé suivant la revendication 1, **caractérisé** par le fait que le diamètre (23) du chanfrein extérieur (21) réalise un ajustement à glissement ou un ajustement de jonction avec le diamètre de la tête (24) du cylindre.

3. Interrupteur électrique à gaz comprimé suivant la revendication 1 ou 2, **caractérisé** par le fait qu'il est prévu un nombre pair de vis à têtes cylindriques (19), qui sont réparties uniformément le long du pourtour du cylindre de soufflage (5) et sont disposées respectivement en vis-à- vis par couples.
